# FASCICULE DE BREVET EUROPEEN

(11) **EP 0 165 408 B1**
(45) Date de publication et mention de la délivrance du brevet: **31.08.1988**
(21) Numéro de dépôt: 85104889.2
(22) Date de dépôt: 23.04.1985
(51) Int. Cl.: C25D 7/04

(54) **Dispositif pour effectuer un dépôt métallique sur les parties frottantes d'un rotor de turbine**
Vorrichtung zur Herstellung einer Metallschicht auf den Gleitschichten eines Turbinenläufers
Apparatus for depositing metal on the frictional part of a turbine rotor

(30) Priorité: 26.04.1984 FR 8406589
(43) Date de publication de la demande: 27.12.1985
(73) Titulaire: ALSTHOM, F-75784 Paris Cédex 16 (FR)
(72) Inventeur: Coulon, André, F-90160 Bessoncourt (FR)
(74) Mandataire: Weinmiller, Jürgen

(56) Documents cités:
- EP-A- 0 037 033

## Description

La présente invention a trait à un dispositif pour effectuer un dépôt métallique sur les parties frottantes d'un rotor de turbine ainsi qu'à son utilisation pour effectuer un dépot de chrome.

Les rotors de turbines fonctionnent à des températures élevées doivent être en acier résistant au fluage.

Les aciers contenant 9% à 14% de chrome ont une bonne résistance au fluage mais ont une tendance au grippage. Cette tendance peut se traduire par des défauts de fonctionnement de toutes les parties du rotor en contact direct avec des parties fixes c'est-à-dire la soie des coussinets ou des portées de coussinets, la soie des portées de la butée axiale lorsque le rotor en comporte.

Pour supprimer les phénomènes de grippage et améliorer le coefficient de frottement il est connu de revêtir les parties frottantes de plaquettes et de coquilles en acier à bon coefficient de frottement comme indiqué dans le document EP-A-68496.

Or de tels rotors peuvent présenter des altérations de leurs propriétés en service. S'agissant de plaquettes ou de coquilles fixées à l'aide d'assemblages boulonnés dans le rotor lui-même, les risques résultent des coefficients de concentration de contraintes à l'emplacement des boulons et dans leurs filets en particulier. S'agissant de plaquettes ou de coquilles rapportées par soudage, les risques résultent d'une altération des qualités mécaniques de l'acier du rotor dans la zone affectée thermiquement, altération pratiquement irréversible.

Selon l'invention ou dépose un revêtement métallique (de préférence du chrome) électrolyti- quement sur les parties frottantes du rotor.

Le dispositif pour effectuer le dépôt métallique permet d'obtenir des coefficients du frottement très bas grâce à la régularité du dépôt effectué.

On connaît du document EP-A-37033 un dispositif permettant de déposer un revêtement métallique sur le moyeu d'un disque de rotor, ledit dispositit comportant une cuve d'axe vertical 00' constituée d'une partie cylindrique terminée par une partie conique ladite cuve étant remplie d'électrolyte, des premiers moyens pour alimenter la cuve en électrolyte et disposés vers le haut de ladite cuve, des deuxièmes moyens pour évacuer l'électrolyte situés au bas de la cuve, des troisièmes moyens pour régénérer et pour faire circuler l'électrolyte situés entre les deuxièmes moyens et les premiers moyens, des quatrièmes moyens pour supporter un rideau d'anodes en métal à déposer et pour entraîner l'électrolyte en rotation autour de l'axe 00', des cinquièmes moyens pour amener un courant de polarité donnée au ridueau d'anodes.

Dans le dispositif connu l'électrolyte est entraîné de façon centrifuge par les quatrièmes moyens pour venir se déposer sur le moyeu. Dans le dispositif selon l'invention l'électrolyte doit être entraîné de façon centripète pour venir se déposer sur les parties frottantes du rotor situées sur l'axe 00'. Le dispositif selon l'invention permettant d'atteindre ce résultat est caractérisé en ce que les quatrièmes moyens sont constitués de deux demi-coquilles cylindriques d'axe 00' comportant chacune une armature en forme de demi-cercle sur laquelle sont fixés les anodes parallèlement à l'axe 00', lesdites anodes étant entourées extérieurement par des tubes creux parallèles à 00' reliés entre eux par des conduites creuses également en forme de demi-cercle et alimentées en gaz comprimé, les conduites et les armatures étant solidarisées par des isolateurs, les tubes et les conduites étant munies de buses éjectant le gaz comprimé dans une direction horizontale faisant un angle voisin de 45° avec la direction horizontale joignant la buse considérée à l'axe 00'.

Selon une réalisation préférée de l'invention le courant est pulsé ce qui améliore l'homogénéité du chrome déposé ainsi que son adhérence.

L'invention va être maintenant décrite plus en détail en se référant à un mode de réalisation particulier représenté sur les figures annexées dans lesquelles:
La figure 1 représente le dispositif selon l'invention.
La figure 2 représente le fourreau employé dans le dispositif.
Les figures 3 et 4 représentent une vue de dessus du fourreau de la figure 2 dans la position ouverte et dans la position fermée.
La figure 5 représente le système de verrouillage du fourreau de la figure 2.
La figure 6 représente la disposition du rotor muni d'une butée par rapport au fourreau de la figure 2.

Le dispositif selon l'invention (voir figure 1) comporte une cuve 1 comportant une partie cylindrique 2 d'axe vertical 00' surmontant une partie conique 3 de même axe. Au bas de la partie conique 3 est disposé un système d'évacuation vide-vite 4.

En haut de la partie cylindrique 2 sont disposés deux arrivées d'électrolyte 7 décalées de 180°.

Ces arrivées 7 sont terminées par des buses 8 injectant l'électrolyte horizontalement en faisant un angle sensiblement égal à 45° par rapport à la direction horizontale buse-axe 00'.

La cuve 1 est munie d'un couvercle 9 comportant une conduite 10 de sortie des gaz munie d'un système de ventilation et de traitement des gaz 11.

Le rotor 12 est suspendu par son extrémité supérieure et son extrémité inférieure comportant les parties frottantes 13 à revêtir est situé dans la cuve 1. Le couvercle 9 est en deux parties et comporte une ouverture centrale 14 pour pouvoir enserrer le rotor 12.

Le rotor 12 a son axe confondu avec l'axe 00'. Autour des parties frottantes 13 est disposé un fourreau 15 d'axe 00' constitué de deux demi-coquilles articulées 16 (voir figures 1, 2, 3) comportant chacune un rideau d'anodes 17 parallèles à l'axe 00' fixées sur deux armatures 18 en forme de demi-anneaux disposés à la partie supérieure du fourreau.

Les demi-anneaux comportent à une extrémité une articulation 19 et à l'autre un moyen de verrouillage 20 permettant de les verrouiller ensemble (voir figure 5).

Chaque demi-coquille 16 comporte également des tubes parallèles 21 à l'axe 00' réunis par des conduites 22 formant des demi-anneaux à la partie inférieure et supérieure des demi-coquilles.

Les conduites supérieures 22 entourent les armatures 18 et leur sont reliées par des isolateurs en céramique 23.

Les tubes 21 et les conduites 22 sont creux et communiquent entre eux. Une des conduites 22 est munie d'une arrivée 24 de gaz comprimé.

Les conduites 22 supérieures d'une part et inférieures d'autre part sont reliées par un manchon souple 25 (voir figure 3).

Les tubes 21 sont munis de buses 26 envoyant du gaz comprimé dans une direction horizontale faisant un angle sensiblement égal à 45° avec la direction reliant la buse à l'axe 00'.

Les conduites 22 sont également munies de buses 27. Ces buses 27 envoient du gaz comprimé dans une direction horizontale faisant un angle sensiblement égal à 45° avec la direction reliant la buse considérée à l'axe 00'.

Le fourreau 15 est fixé à la cuve 1 par des rayons 28 (voir figure 4). L'ensemble du fourreau admet l'axe 00' comme axe de symétrie.

Les anodes 17 sont alimentées en courant par une amenée de courant 29 et sont constituées en métal à déposer.

Une sonde thermométrique 30 est disposée à l'intérieur de la cuve 1 et est reliée à un générateur 31 qui envoie un courant dans une résistance électrique chauffante 32 située au bas de la cuve 1 lorsque la température de l'électrolyte s'écarte de 1°C par rapport à la température fixée.

Entre le système d'évacuation 4 de l'électrolyte et les arrivées d'élimentation 7 est disposé un circuit de régénération 33 du bain d'électrolyte, un système de pompe et de vanne 34 pour injecter soit en continu soit par intermittence de l'électrolyte régénéré.

Pour effectuer des dépôts de chrome les anodes sont choisies dans ce métal et l'électrolyte est une solution classique d'acide chromique. Certains hydroxydes de sodium ou de calcium peuveut y être ajoutés pour former des sels de tétrachromate.

L'acide chromique peut être remplacé par des sels de chrome trivalents, ce qui permet la simplification du système de ventilation.

Avant de traiter le rotor, il sera dégraissé et les surfaces à revêtir seront grenaillées ou martelées.

Après la mise en place du rotor on remplit la cuve d'électrolyte.

Grâce à l'orientation des injections d'air et des amenées d'électrolyte, le bain est entraîné dans un mouvement de rotation d'axe 00'.

Lorsque l'électrolyte est évacué par le système d'évacuation 4 et réinjecté par les amenées 7 il se produit également une circulation de haut en bas.

En superposant périodiquement au courant continu positif un courant alternatif par exemple une impulsion d'une seconde toutes les vingt secondes alternativement positive et négative d'amplitude inférieure à l'intensité du courant continu, on obtient un dépôt homogène de chrome trivalent, de dureté compatible avec les objectifs, tout en améliorant le rendement et l'adhérence.

Le dépôt de chrome aura entre 150 et 200 um après rectification. Enfin un traitement au four de dégazage (180-210°C) termine la gamme opératoire.

Les parties frottantes à revêtir peuvent être soit des soies de coussinets comme sur la figure 1 soit des soies de butées (figure 6). Dans ce dernier cas comme dans le cas de la figuré 1 les anodes sont disposées en face des surfaces à revêtir.

## Revendications

1. Dispositif pour effectuer un dépôt métallique, comportant une cuve (1) d'axe vertical 00' constituée d'une partie cylindrique (2) terminée par une partie conique (3) ladite cuve (1) étant remplie d'électrolyte, des premiers moyens (7, 8) pour alimenter la cuve (1) en électrolyte et disposés vers le haut de ladite cuve (1), des deuxièmes moyens (4) pour évacuer l'électrolyte situés au bas de la cuve (1), des troisièmes moyens (32, 33) pour régénérer et pour faire circuler l'électrolyte situés entre les deuxièmes moyens (4) et les premiers moyens (7, 8), des quatrièmes moyens (15) pour supporter un rideau d'anodes (17) en métal à déposer et pour entraîner l'électrolyte en rotation autour de l'axe 00', des cinquièmes moyens (29) pour amener un courant de polarité donnée au rideau d'anodes (17), caractérisé en ce que lesdits quatrièmes moyens (15) sont constitués de deux demi-coquilles (16) cylindriques d'axe 00' comportant chacune une armature (18) en forme de demi-cercle sur laquelle sont fixées les anodes (17) parallèlement à l'axe 00', lesdites anodes (17) étant entourées extérieurement par des tubes creux (21) parallèles à 00' reliés entre eux par des conduites creuses (22) également en forme de demi-cercle et alimentées en gaz comprimé, les conduites (22) et les armatures (18) étant solidarisées par des isolateurs (23), les tubes (21) et les conduites (22) étant munies de buses (26, 27) éjectant le gaz comprimé dans une direction horizontale faisant un angle voisin de 45° avec la direction horizontale joignant la buse (26, 27) considérée à l'axe 00'.

2. Dispositif selon la revendication 1, caractérisé en ce qu'il comprend des moyens (29) pour appliquer un courant pulsé aux anodes (17).

3. Utilisation du dispositif selon l'une des revendications précédentes, pour effectuer un dépôt de chrome.

## Patentansprüche

1. Vorrichtung zur Herstellung einer Metallschicht, mit einem Kessel (1) mit senkrechter Achse 00', der aus einem zylindrischen Teil (2) und einem konische Abschlußteil (3) besteht und mit Elektrolyt gefüllt ist, mit ersten Mitteln (7, 8) im oberen Teil des Kessels (1) zur Versorgung des Kessels (1) mit Elektrolyt, mit zweiten Mitteln (4) im unteren Teil des Kessels (1) zur Abführung des Elektrolyten, mit dritten Mitteln (32, 33) im Bereich zwischen den zweiten (4) und den ersten Mitteln (7, 8) zur Regenerierung und Umwälzung des Elektrolyten, mit vierten Mitteln (15) zur Halterung einer Schürze von Anoden (17) aus dem niederzuschlagenden Metall und zur Herbeiführung einer Rotationsbewegung des Elektrolyten um die Achse 00', und mit fünften Mitteln (29) zur Zuführung eines elektrischen Stromes gegebener Polarität an die Anodenschürze (17), dadurch gekennzeichnet, daß die vierten Mittel (15) aus zwei zylindrischen Halbschalen (16) um die Achse 00' bestehen, welche je eine halbkreisförmige Halterung (18) aufweisen, an der die Anoden (17) parallel zur Achse 00' befestigt sind, wobei die Anoden (17) außen von hohlen Rohren (21) umgeben sind, die parallel zur Achse 00' verlaufen und miteinander durch hohle Leitungen (22) von ebenfalls halbkreisförmiger Gestalt verbunden sind und mit Druckgas gespeist werden, und daß die Leitungen (22) und Halterungen (18) durch Isolatoren (23) verankert und die Rohre (21) und Leitungen (22) mit Düsen (26, 27) ausgestattet sind, durch die das Druckgas in eine horizontale Richtung ausgestoßen wird, die einen Winkel von etwa 45° mit der horizontalen Verbindungslinie zwischen der jeweiligen Düse (26, 27) und der Achse 00' einschließt.

2. Vorrichtung nach Anspruch 1, dadurch gekennzeichnet, daß sie Mittel (29) zum Anlegen eines gepulsten Stromes an die Anoden (17) aufweist.

3. Verwendung der Vorrichtung nach einem der vorhergehenden Ansprüche zur Herstellung eines Chromniederschlags.

## Claims

1. An apparatus for depositing metal, comprising a vat (1) having a vertical axis 00' constituted by a cylindrical portion (2) terminated by a conical portion (3), said vat (1) being filled with electrolyte, first means (7, 8) disposed near the top of the vat (1) for feeding the vat (1) with electrolyte, second means (4) situated at the bottom of the vat (1) for emptying the electrolyte, third means (32, 33) situated between the second means (4) and the first means (7, 8) for regenerating and circulating the electrolyte, fourth means (15) for supporting a curtain of anodes (17) made of the metal to be deposited and for rotating the electrolyte about the axis 00', and fifth means (29) for applying current of given polarity to the curtain of anodes (17), characterized in that the fourth means (15) are constituted by two cylindrical half- shells (16) about the axis 00', each including a semi-circular frame (18) on which the anodes (17) are fixed parallel to the axis 00', said anodes (17) being surrounded on the outside by hollow tubes (21) parallel to said axis 00' and interconnected by hollow conduits (22) which are likewise semi-circular in shape and which are fed with compressed gas, the conduits (22) and the frames (18) being interconnected by insulators (23), and the tubes (21) and the conduits (22) being fitted with nozzles (26, 27) which eject compressed gas in horizontal directions at angles close to 45° with the horizontal lines joining the respective nozzles (26, 26) to the axis 00'.

2. An apparatus according to claim 1, characterized in that the current applied to the anodes (17) is pulsed.

3. An apparatus according to claim 1 or 2, characterized in that the deposited metal is chromium.
